# EUROPÄISCHE PATENTSCHRIFT

(11) **EP 3 169 902 B1**
(45) Veröffentlichungstag und Bekanntmachung des Hinweises auf die Patenterteilung: **19.09.2018**
(21) Anmeldenummer: 15736789.7
(22) Anmeldetag: 10.07.2015
(51) Int. Cl.: F04C 29/12, F04C 18/16, F04C 29/00

(54) **SCHRAUBENVERDICHTER**
SCREW COMPRESSOR
COMPRESSEUR A VIS

(30) Priorität: 19.07.2014 DE 102014010534
(43) Veröffentlichungstag der Anmeldung: 24.05.2017
(73) Patentinhaber: GEA Refrigeration Germany GmbH, 13509 Berlin (DE)
(72) Erfinder: FREDRICH, Ole, Dr., 10249 Berlin (DE); NEUWIRTH, Ottomar, 12683 Berlin (DE); LOSCH, Stefan, 13595 Berlin (DE)
(74) Vertreter: Mederle-Hoffmeister, Stefan
(86) Internationale Anmeldenummer: PCT/EP2015/001413
(87) Internationale Veröffentlichungsnummer: WO 2016/012083

(56) Entgegenhaltungen:
- DE-A1- 3 210 790
- DE-A1-102006 016 317

## Beschreibung

Die vorliegende Erfindung betrifft einen Schraubenverdichter gemäß dem Oberbegriff des Patentanspruchs 1.

In Anlagen mit Schraubenverdichtern, insbesondere bei Kälteanlagen, wie z.B. in DE 10 2005 018 602 A1 gezeigt, sind üblicherweise an der Saugseite der Verdichter Rückschlagventile angeordnet, um zu verhindern, dass es beim Abschalten des Verdichter-Antriebs durch die Druckdifferenz vor- und hinter dem Verdichter zu einem Rückwärtsdrehen des Verdichters kommt, welches diesen beschädigen könnte. Solche Rückschlagventile dienen ebenfalls dazu, dass bei Stillstand des Verdichters die Drücke der Anlage vor- und hinter dem Verdichter sich nicht ausgleichen.
Solche Anlagen besitzen üblicherweise an der Saugseite der Verdichter Filter, um zu verhindern, dass Schmutz in den Verdichter eindringt und diesen beschädigt.

Bei kleineren und mittleren Verdichtern (bis ca. 800 m³/h Saugvolumen) sind im Verdichtergehäuse integrierte Rückschlagventile üblich, die durch den Gasstrom geöffnet und durch eine Druckfeder geschlossen werden. DE 10 2006 016 317 A1 zeigt eine beispielhafte Konstruktion, die durch eine Druckfeder betätigt wird. Bei solchen Verdichtern sind ebenfalls im Verdichtergehäuse integrierte Sauggasfilter üblich.

Anlagen mit größeren Verdichtern haben oft Rückschlagventile und Sauggasfilter als separate Komponenten. Das Schließen der Rückschlagventile wird hier in vorteilhafter Weise nicht durch eine Druckfeder bewirkt, sondern durch Gas welches unter Enddruck des Verdichters steht, wie in Patentanmeldung DE 10 2013 010 780.6 beschrieben. Um das Gas zur Verfügung zu stellen, werden Anlagenbauteile nach dem Verdichter durch Rohrleitungen und ein darin enthaltenes Magnetventil mit dem Rückschlagventil, welches vor dem Verdichter angeordnet ist, verbunden. Ventile dieser Bauart haben geringere Strömungsverluste als Ventile mit Druckfeder.

Die Druckschrift DE3210790 A1 beschreibt ein druckmittelbetätigtes steuerbares Absperrventil, das zusätzlich zur gesteuerten Absperrfunktion auch als Rückschlagventil arbeiten kann. Die üblicherweise in kleinen Verdichtern eingesetzten Rückschlagventile, die durch eine Druckfeder betätigt werden, sind wegen ihrer großen Strömungsverluste nicht vorteilhaft. Die strömungsgünstigen, durch Druckgas betätigten Rückschlagventile, welche in Anlagen mit größeren Verdichtern üblich sind, sind teuer. Die separat angeordneten Komponenten erfordern mehrere Gehäuse, die durch Verbindungselemente verbunden sind, was zu hohem Aufwand für Bearbeitung und Montage führt. Es sind Rohrleitungen erforderlich, um Gas von der Druckseite der Verdichter zum Rückschlagventil zu leiten, deren Verschraubungen in der Praxis oft Ursache von Gasleckagen sind.

Ausgehend hiervon ist es Aufgabe der vorliegenden Erfindung, insbesondere für kleinere und mittlere Verdichter eine Konstruktion anzugeben, die im Bereich des Rückschlagventils geringe Strömungsverluste aufweist. Diese Konstruktion ist möglichst kostengünstig zu gestalten und soll eine möglichst geringe Anzahl an Rohrleitungen und Verschraubungen aufweisen, um die Gefahr von Gasleckagen zu minimieren. Der Einbau eines Sauggasfilters soll ebenfalls möglich sein.

Diese Aufgabe wird durch einen Schraubenverdichter mit den Merkmalen des Patentanspruchs 1 gelöst.

Die der Erfindung zugrunde liegende Aufgabe wird durch einen Schraubenverdichter mit den Merkmalen des Patentanspruchs 1 gelöst. Erfindungsgemäß wird das zusammen mit dem Sauggasfilter im Verdichtergehäuse befindliche Rückschlagventil zu seiner Steuerung mit Druckgas versorgt, wobei das Druckgas durch im Verdichtergehäuse gebohrte oder eingegossene Kanäle zu dem Rückschlagventil gelangt. In dem Kanalsystem ist ein ebenfalls am Verdichter angeordnetes Magnetventil vorhanden, welches zum Ein- und Ausschalten der Druckgasversorgung dient.

Bei einer besonders kompakten möglichen Ausführungsform der Erfindung ist der Sauggasfilter koaxial so um das Rückschlagventil angeordnet, dass der Ventilteller des Rückschlagventils sich innerhalb des Sauggasfilters bewegt. Bei dieser kompakten Bauform ist ein Deckel des Verdichtergehäuses gleichzeitig Abschlussdeckel des Rückschlagventils, in welchem die Ventilstange geführt ist und ermöglicht das Auswechseln des Filters.

Diese integrierte Lösung ist kostengünstiger als die Verwendung separater Komponenten in der Anlage. Durch den Verzicht auf externe Leitungen werden Montagekosten eingespart und die Gefahr von Gasleckagen durch gebrochene Leitungen oder undichte Rohrverschraubungen wird vermieden.

Das durch Druckgas gesteuerte Rückschlagventil hat geringere Strömungsverluste als die üblicherweise in kleinen und mittleren Schraubenverdichtern verwendeten und durch eine Druckfeder betätigten Rückschlagventile.

Weitere optionale Merkmale der Erfindung sind in den Unteransprüchen, sowie der folgenden Figurenbeschreibung angegeben. Die beschriebenen jeweiligen Merkmale können einzeln oder in beliebigen Kombinationen realisiert sein. Die Erfindung wird demnach im Folgenden mit Bezug auf die beiliegenden Zeichnungen anhand von beispielhaften Ausführungsformen beschrieben. In den Zeichnungen zeigen:
- Abb.1: eine Schnittdarstellung eines durch Druckgas betätigten Rückschlagventils in offenem Zustand in Kombination mit einem Filter, das Bestandteil einer ersten Ausführungsform eines erfindungsgemäßen Schraubenverdichters ist;
- Abb.2: das Rückschlagventil der Abb. 1 im offenen Zustand (Schraubenverdichter im Betrieb);
- Abb.3: das Rückschlagventil der Abb. 1 im geschlossenen Zustand (Schraubenverdichter angehalten);
- Abb.4: eine Schnittdarstellung der ersten Ausführungsform eines Schraubenverdichters, der ein System an Bohrungen und Magnetventilen zeigt, durch die Gas, welches unter Enddruck steht, von einem Gasraum hinter dem Schraubenrotor einem Kanal für eine Stange des Rückschlagventils im Deckel geleitet wird;
- Abb.5: eine Schnittdarstellung eines Ausschnitts einer zweiten Ausführungsform eines erfindungsgemäßen Schraubenverdichters, die ein System an Bohrungen und einem Absperrventil zeigt, wodurch ein Bypass zwischen dem Gasraum vor und hinter dem geschlossenen Rückschlagventil hergestellt werden kann. Schematisch dargestellt ist ein Positionsmeldesystem, das optional vorhanden sein kann, um die Schaltstellung des Rückschlagventils zu melden.

Bei einer erfindungsgemäß ausgeführten ersten Ausführungsform, wie sie in Abb.1 dargestellt ist, ist in einem Verdichtergehäuse 1 eines Schraubenverdichters ein Sauggasfilter 2 angeordnet, der die Form eines an beiden Seiten offenen Zylinders hat. Das Verdichtergehäuse 1 ist durch einen Deckel 3 abgeschlossen, so dass ein Wechsel, beziehungsweise die Reinigung des Sauggasfilters 2 leicht möglich ist. Der Deckel 3 ist durch eine erste Dichtung 4 zum Beispiel einen O-Ring zum Gehäuse 1 abgedichtet. An beiden Enden ist der Sauggasfilter 2 in das Gehäuse 1 eingepasst, so dass das in den Verdichter eintretende Gas gezwungen ist, durch ein Siebgewebe 5, welches der Sauggasfilter 2 aufweist, und nicht seitlich an diesem vorbei zu strömen.

Koaxial zum Sauggasfilter 2 ist ein Ventilteller 6 eines Rückschlagventiles 7 an einer Ventilstange 8 angeordnet. Die Ventilstange 8 wird durch ein Linearkugellager 9 geführt, so dass Ventilteller 6 und Ventilstange 8 gemeinsam axial verschiebbar sind. Das Linearkugellager 9 ist in einem ersten Kanal 13 im Deckel 3 angeordnet. Die lineare Bewegung des Ventiltellers 6 wird auf der einen Seite durch den Anschlag gegen den Deckel 3 begrenzt, in der anderen Bewegungsrichtung fährt der Ventilteller 6 gegen einen Ventilsitz 10, der in einer Bohrung im Verdichtergehäuse 1 angeordnet ist, welche ebenfalls koaxial zu Ventilteller 6 und Sauggasfilter 2 angeordnet ist. Der Ventilsitz 10 wird durch eine zweite Dichtung 11, zum Beispiel einen O-Ring, gegen das Verdichtergehäuse 1 abgedichtet.

Bei einem Schraubenverdichter im Betrieb ist das Rückschlagventil 7 wie in Abb 2 dargestellt, geöffnet. Die Pfeile zeigen die Strömung des vom Schraubenverdichter angesaugten Gases. Dieses strömt durch eine Saugleitung 18 axial in einen ersten Gasraum 19 zwischen Ventilsitz 10 und Sauggasfilter 2 ein und wird durch den Ventilteller 6 radial nach außen umgelenkt und strömt durch das Siebgewebe 5 des Sauggasfilters 2 in einen zweiten Gasraum 12, der zwischen dem Sauggasfilter 2 und einem Schraubenrotor 14 des Verdichters ausgebildet ist.

Bei einem Schraubenverdichter in Stillstand ist das Rückschlagventil 7 wie in Abb 3 dargestellt, geschlossen. Dadurch wird verhindert, dass ein Druckausgleich der unterschiedlichen Drücke des Arbeitsmediums vor und hinter dem Schraubenverdichter stattfindet. Um das Rückschlagventil 7 zu schließen muss Druckgas aus einem dritten Gasraum 15, der (bei Betrachtung eines Gasstroms im Verdichter bei einem normalen Betrieb des Verdichters) stromabwärts bezüglich des Schraubenrotors 14 angeordnet ist, die Rückseite 27 der Ventilstange 8 beaufschlagen.

Deshalb sind, wie in Abb. 4 gezeigt, im Verdichtergehäuse 1 und im Deckel 3 mehrere Kanäle und ein Magnetventil 17 angeordnet. Vom dritten Gasraum 15 verläuft ein zweiter Kanal 16 zu dem Magnetventil 17, welches direkt auf dem Verdichtergehäuse 1 angeordnet ist. Vom Magnetventil 17 führen ein dritter Kanal 22, ein vierter Kanal 23 und ein fünfter Kanal 24, welche direkt im Verdichtergehäuse 1 angeordnet sind, in den Deckel 3 und dort in den ersten Kanal 13.

Wenn der Schraubenverdichter stoppt, öffnet das Magnetventil 17 so dass das Rückschlagventil 7 schließt. Bei geöffnetem Magnetventil 17 gelangt das Druckgas aus dem Gasraum 15 über die Kanäle 16, 22, 23 und 24 durch das Verdichtergehäuse 1 in den Deckel 3 und dort in den ersten Kanal 13. Im ersten Kanal 13 befindet sich die Ventilstange 8. Das Druckgas schiebt die Ventilstange 8 mit dem Ventilteller 6 bis an den Ventilsitz 10. Das Ventil ist damit geschlossen. Damit wird ein Druckausgleich zwischen dem Gas (Druckgas bzw. mittels des Schraubenrotors 14 verdichtetes Gas) in der Saugleitung 18 und dem Gas in dem dritten Gasraum 15 verhindert.
Nach Start des Schraubenverdichters erzeugt der Schraubenrotor 14 im ersten und zweiten Gasraum 12 und 19 zwischen Ventilsitz 10 und Schraubenrotor 14 einen Unterdruck, der geringer ist als der Druck in der Saugleitung 18, so dass das Rückschlagventil 7 öffnet und die in Abb.2 gezeigte Position einnimmt.
Solange der Verdichter nicht gestartet ist, bleibt das Rückschlagventil 7 durch die Druckdifferenz zwischen dem ersten Gasraum 19 und der Saugleitung 18 geschlossen.
Da es bei Wartungsarbeiten erforderlich sein kann, einen Druckausgleich zwischen dem ersten Gasraum 19 und der Saugleitung 18 herzustellen, ist in einer zweiten möglichen Ausführungsform der erfindungsgemäßen Anlage ein System aus Bohrungen und einem Absperrventil wie in Abb.5 gezeigt, vorgesehen. Dadurch kann ein Bypass zwischen dem zweiten Gasraum 12 und der Saugleitung 18, die durch den Ventilteller 6, der am Ventilsitz 11 anliegt, getrennt sind, hergestellt werden.
Ein sechster Kanal 20 im Verdichtergehäuse 1 ist durch zwei Kanäle (siebter Kanal 21 und achter Kanal 29) mit dem zweiten Gasraum 12 und der Saugleitung 18 verbunden. An der Kreuzung von sechstem Kanal 20 und siebter Kanal 21 ist ein Absperrventil 25 im Verdichtergehäuse 1 so angeordnet, dass beim Schließen des Absperrventils 25 die Verbindung von sechstem Kanal 20 zu siebtem Kanal 21 getrennt bzw. verschlossen ist. Bei Wartungsarbeiten kann das Absperrventil 25 geöffnet werden, so dass die Verbindung von sechstem Kanal 20 zu siebtem Kanal 21 geöffnet wird, und sich damit der Druck zwischen dem Gasraum 19 zweitem Gasraum 12 und der Saugleitung 18 ausgleichen kann.
In der vorliegend beschriebenen Ausführungsform ist am Deckel 3 des Rückschlagventils 7 ein Positionsmeldesystem angebracht ist, mittels dessen ein Verstell-Weg der Ventilstange 8 erfasst werden kann. Die Erfassung kann dabei in einzelnen Ausführungsformen beispielsweise auf mechanischer, elektrischer oder elektro-magnetischer, sowie auf magnetischer Basis erfolgen. Insbesondere kann ein entsprechender Geber vorgesehen sein, der den Verstell-Weg bzw. ein den Verstell-Weg anzeigendes bzw. repräsentierendes Signal, beispielsweise ein entsprechendes Spannungssignal, an eine Steuervorrichtung, insbesondere eine Steuervorrichtung des Verdichters, ausgibt bzw. übermittelt.

### Bezugszeichenliste

- 1: Verdichtergehäuse
- 2: Sauggasfilter
- 3: Deckel
- 4: Dichtung
- 5: Siebgewebe
- 6: Ventilteller
- 7: Rückschlagventil
- 8: Ventilstange
- 9: Linearkugellager
- 10: Ventilsitz
- 11: Dichtung
- 12: Gasraum
- 13: Kanal
- 14: Schraubenrotor
- 15: Gasraum
- 16: Kanal
- 17: Magnetventil
- 18: Saugleitung
- 19: Gasraum
- 20: Kanal
- 21: Kanal
- 22: Kanal
- 23: Kanal
- 24: Kanal
- 25: Absperrventil
- 26: Verschlussschraube
- 27: Rückseite der Ventilstange 8
- 28: Verschlussschraube
- 29: Kanal

## Patentansprüche

1. Schraubenverdichter, insbesondere für Kälteanlagen, welcher ein Verdichtergehäuse (1) aufweist, welches den Verdichter wenigstens teilweise einhaust, mit einem optionalen integrierten Sauggasfilter (2) und einem integrierten Rückschlagventil (7),
**dadurch gekennzeichnet, dass**
das Rückschlagventil (7) ein mit Druckgas zu betätigendes Ventil ist und das Verdichtergehäuse (1) Aussparungen, insbesondere gebohrte oder eingegossene Kanäle (13, 16, 22, 23, 24) besitzt, die zur Steuerung des Rückschlagventils (7) mit Druckgas beaufschlagbar sind.

2. Schraubenverdichter nach Anspruch 1,
**dadurch gekennzeichnet, dass**
der Schraubenverdichter weiterhin ein Ventil (17), das vorzugsweise als Magnetventil ausgeführt ist, zum Ein- und Ausschalten der Druckgasversorgung zum Rückschlagventil (7) aufweist, wobei das Magnetventil (17) direkt am Verdichtergehäuse (1) angeordnet ist und die Verbindung der im Verdichtergehäuse (1) gebohrten oder eingegossenen Kanäle (13, 16, 22, 23, 24) herstellt.

3. Schraubenverdichter nach Anspruch 1 oder Anspruch 2,
**dadurch gekennzeichnet, dass**
das Rückschlagventil (7) einen Ventilteller (6) aufweist und der Sauggasfilter (2) koaxial so um das Rückschlagventil (7) angeordnet ist, dass der Ventilteller (6) des Rückschlagventils (7) sich innerhalb des Sauggasfilters (2) bewegt.

4. Schraubenverdichter nach einem der vorangehenden Ansprüche,
**dadurch gekennzeichnet, dass**
das Verdichtergehäuse (1) einen Deckel (3) aufweist und dass der Deckel (3) des Verdichtergehäuses (1) gleichzeitig Deckel des Rückschlagventils (7) ist.

5. Schraubenverdichter nach einem der vorangehenden Ansprüche,
**dadurch gekennzeichnet, dass**
der Schraubenverdichter einen dritten Gasraum (15), welcher zur Aufnahme von verdichtetem Gas, d.h. Druckgas vorgesehen ist, und einen ersten Kanal (13) aufweist, in welchem das Rückschlagventil (7) wenigstens teilweise gelagert ist, wobei der dritte Gasraum (15) und der erste Kanal (13) mittels einer Fluidverbindung in Verbindung stehen.

6. Schraubenverdichter nach einem der Ansprüche 2 bis 5, **dadurch gekennzeichnet, dass**
der Schraubenverdichter einen/den dritten Gasraum (15), welcher zur Aufnahme von verdichtetem Gas, d.h. Druckgas vorgesehen ist, und einen/den ersten Kanal (13) aufweist, in welchem das Rückschlagventil (7) wenigstens teilweise gelagert ist, wobei das Verdichtergehäuse (1) einen zweiten Kanal (16) aufweist, der an einem ersten Ende in den dritten Gasraum (15) mündet und an einem zweiten Ende in einem ersten Anschluss eines /des Magnetventils (17) mündet, und wobei das Verdichtergehäuse (1) weitere Kanäle, insbesondere einen dritten Kanal (22), einen vierten Kanal (23) und einen fünften Kanal (24) aufweist, welche miteinander in Verbindung stehen, wobei einer der Kanäle (22-24) an einem seiner Enden in einem ersten Anschluss eines /des Magnetventils (17) mündet und wobei ein anderer der Kanäle (22-24) in einem ersten Kanal (13) mündet.

7. Schraubenverdichter nach einem der vorangehenden Ansprüche,
**dadurch gekennzeichnet, dass**
der Schraubenverdichter ein Saugvolumen, insbesondere eine Saugleitung (18) und einen ersten Gasraum (19), der innerhalb des Sauggasfilters (2) angeordnet ist, aufweist, wobei der erste Gasraum (19) und das Saugvolumen mittels einer Fluidverbindung in Verbindung stehen.

8. Schraubenverdichter nach einem der vorangehenden Ansprüche,
**dadurch gekennzeichnet, dass**
der Schraubenverdichter ein/das Saugvolumen, insbesondere eine/die Saugleitung (18) und
einen/den ersten Gasraum (19), der innerhalb des Sauggasfilters (2) angeordnet ist, aufweist, und dass das Verdichtergehäuse (1) Kanäle, insbesondere einen sechsten Kanal (20), einen siebten Kanal (21) und einen achten Kanal (29) aufweist, welche miteinander in Verbindung stehen, wobei einer der Kanäle (20, 21, 29) in der Saugleitung (18) mündet und wobei ein anderer der Kanäle (20, 21, 29) in dem zweiten Gasraum (12) mündet.

9. Schraubenverdichter nach einem der vorangehenden Ansprüche,
**dadurch gekennzeichnet, dass**
das Rückschlagventil (7) eine Ventilstange (8) aufweist, die mittels eines Linearkugellagers (9), insbesondere in einem ersten Kanal (13) des Verdichtergehäuses (1) geführt ist.

10. Schraubenverdichter nach einem der Ansprüche 4 bis 9, **dadurch gekennzeichnet, dass**
am Deckel (3) des Rückschlagventils (7) ein Positionsmeldesystem angeordnet ist, zur Erfassung des Verstell-Weges der Ventilstange (8).

## Claims

1. A screw compressor, in particular for refrigerating plants, which has a compressor housing (1) which at least partially houses the compressor, comprising an optional integrated suction gas filter (2) and an integrated non-return valve (7),
**characterized in that**
the non-return valve (7) is a valve to be actuated with pressurized gas and the compressor housing (1) possesses cavities, in particular bored or cast-in ducts (13, 16, 22, 23, 24), which can be subjected to pressurized gas for controlling of the non-return valve (7).

2. The screw compressor as claimed in claim 1,
**characterized in that**
the screw compressor further has a valve (17), which is preferably realized as a solenoid valve, for switching on and off the pressurized gas supply to the non-return valve (7), wherein the solenoid valve (17) is disposed directly on the compressor housing (1) and creates the connection of the ducts (13, 16, 22, 23, 24) bored or cast in the compressor housing (1).

3. The screw compressor as claimed in claim 1 or claim 2, **characterized in that**
the non-return valve (7) has a valve disk (6) and the suction gas filter (2) is disposed coaxially around the non-return valve (7) in such a way that the valve disk (6) of the non-return valve (7) moves within the suction gas filter (2).

4. The screw compressor as claimed in one of the preceding claims,
**characterized in that**
the compressor housing (1) has a cover (3), and **in that** the cover (3) of the compressor housing (1) is simultaneously the cover of the non-return valve (7).

5. Screw compressor as claimed in one of the preceding claims,
**characterized in that**
the screw compressor has a third gas space (15), which is provided to receive compressed gas, i.e. pressurized gas, and a first duct (13), in which the non-return valve (7) is at least partially mounted, wherein the third gas space (15) and the first duct (13) are connected by means of a fluidic connection.

6. Screw compressor as claimed in one of claims 2 to 5,
**characterized in that**
the screw compressor has a/the third gas space (15), which is provided to receive compressed gas, i.e. pressurized gas, and a/the first duct (13), in which the non-return valve (7) is at least partially mounted, wherein the compressor housing (1) has a second duct (16), which at a first end opens out into the third gas space (15) and at a second end opens out into a first port of a/the solenoid valve (17), and wherein the compressor housing (1) has further ducts, in particular a third duct (22), a fourth duct (23) and a fifth duct (24), which are interconnected, wherein one of the ducts (22-24), at one of its ends, opens out into a first port of a/the solenoid valve (17), and wherein another of the ducts (22-24) opens out into a first duct (13).

7. Screw compressor as claimed in one of the preceding claims,
**characterized in that**
the screw compressor has a suction volume, in particular a suction line (18) and a first gas space (19) which is disposed within the suction gas filter (2), wherein the first gas space (19) and the suction volume are connected by means of a fluidic connection.

8. Screw compressor as claimed in one of the preceding claims,
**characterized in that**
the screw compressor has a/the suction volume, in particular a/the suction line (18) and a/the first gas space (19) which is disposed within the suction gas filter (2), and **in that** the compressor housing (1) has ducts, in particular a sixth duct (20), a seventh duct (21) and an eighth duct (29), which are interconnected, wherein one of the ducts (20, 21, 29) opens out into the suction line (18), and wherein another of the ducts (20, 21, 29) opens out into the second gas space (12).

9. Screw compressor as claimed in one of the preceding claims,
**characterized in that**
the non-return valve (7) has a valve rod (8), which is guided by means of a linear ball bearing (9}, in particular in a first duct (13) of the compressor housing (1).

10. Screw compressor as claimed in one of claims 4 to 9,
**characterized in that**
on the cover (3) of the non-return valve (7) is disposed a position-indicating system for registering the adjustment travel of the valve rod (8) .

## Revendications

1. Compresseur à vis, destiné en particulier à des systèmes de réfrigération, lequel comporte un boîtier de compresseur (1) qui loge au moins partiellement le compresseur, le compresseur à vis comprenant un filtre à gaz d'aspiration (2) intégré optionnel et une vanne anti-retour intégrée (7),
**caractérisé en ce que**
la vanne anti-retour (7) est une vanne à actionner avec du gaz sous pression et le boîtier de compresseur (1) possède des évidements, notamment des conduits percés ou moulés (13, 16, 22, 23, 24) qui peuvent être alimentés en gaz sous pression pour commander la vanne anti-retour (7).

2. Compresseur à vis selon la revendication 1,
**caractérisé en ce que**
le compresseur à vis comporte en outre une vanne (17) réalisée de préférence sous la forme d'une vanne magnétique et destinée à connecter ou déconnecter l'alimentation de la vanne anti-retour (7) en gaz sous pression, la vanne magnétique (17) étant disposée directement sur le boîtier de compresseur (1) et établissant la liaison des conduits percés ou moulés (13, 16, 22, 23, 24) dans le boîtier de compresseur (1) .

3. Compresseur à vis selon la revendication 1 ou la revendication 2,
**caractérisé en ce que**
la vanne anti-retour (7) comporte une tête de vanne (6) et le filtre à gaz d'aspiration (2) est disposé coaxialement à la vanne anti-retour (7) de sorte que la tête de vanne (6) de la vanne anti-retour (7) se déplace à l'intérieur du filtre à gaz d'aspiration (2).

4. Compresseur à vis selon l'une des revendications précédentes,
**caractérisé en ce que**
le boîtier de compresseur (1) comporte un couvercle (3) et **en ce que** le couvercle (3) du boîtier de compresseur (1) est en même temps le couvercle du boîtier anti-retour (7).

5. Compresseur à vis selon l'une des revendications précédentes,
**caractérisé en ce que**
le compresseur à vis comporte une troisième chambre à gaz (15), qui est destinée à recevoir du gaz comprimé, c'est-à-dire du gaz sous pression, et un premier conduit (13) dans lequel la vanne anti-retour (7) est logée au moins partiellement, la troisième chambre à gaz (15) et le premier conduit (13) étant en communication au moyen d'une liaison fluidique.

6. Compresseur à vis selon l'une des revendications 2 à 5,
**caractérisé en ce que**
le compresseur à vis comprend une troisième chambre à gaz (15) qui est destinée à recevoir du gaz comprimé, c'est-à-dire du gaz sous pression, et un/le premier conduit (13) dans lequel la vanne anti-retour (7) est logée au moins partiellement, le boîtier de compresseur (1) comportant un deuxième conduit (16) qui débouche à une première extrémité dans la troisième chambre de gaz (15) et à une deuxième extrémité dans un premier raccord d'une/de la vanne magnétique (17), et le boîtier de compresseur (1) comportant d'autres conduits, en particulier un troisième conduit (22), un quatrième conduit (23) et un cinquième conduit (24) qui communiquent entre eux, l'un des conduits (22 à 24) débouchant à l'une de ses extrémités dans un premier raccord d'une/de la vanne magnétique (17) et un autre des conduits (22 à 24) débouchant dans un premier conduit (13).

7. Compresseur à vis selon l'une des revendications précédentes,
**caractérisé en ce que**
le compresseur à vis comporte un volume d'aspiration, en particulier une conduite d'aspiration (18) et une première chambre à gaz (19), qui est situé à l'intérieur du filtre à gaz d'aspiration (2), la première chambre à gaz (19) et le volume d'aspiration étant en communication au moyen d'une liaison fluidique.

8. Compresseur à vis selon l'une des revendications précédentes,
**caractérisé en ce que**
le compresseur à vis comporte un/le volume d'aspiration, en particulier une/la conduite d'aspiration (18) et une/la première chambre à gaz (19) qui est disposée à l'intérieur du filtre à gaz d'aspiration (2), et **en ce que** le boîtier de compresseur (1) comporte des conduits, en particulier un sixième conduit (20), un septième conduit (21) et un huitième conduit (29) qui communiquent entre eux, l'un des condits (20, 21, 29) débouchant dans la conduite d'aspiration (18) s'ouvre et un autre des conduits (20, 21, 29) débouchant dans la deuxième chambre à gaz (12).

9. Compresseur à vis selon l'une des revendications précédentes,
**caractérisé en ce que**
la vanne anti-retour (7) comporte une tige de vanne (8) qui est guidée au moyen d'un roulement à billes linéaire (9), en particulier dans un premier conduit (13) du boîtier de compresseur (1)

10. Compresseur à vis selon l'une des revendications 4 à 9,
**caractérisé en ce que**
un système de signalisation de position, destiné à détecter le trajet de réglage de la tige de vanne (8), est disposé au niveau du couvercle (3) de la vanne anti-retour (7).
